# DEMANDE DE BREVET EUROPEEN

(11) **EP 1 468 712 A1**
(43) Date de publication de la demande: **20.10.2004**
(21) Numéro de dépôt: 04364033.3
(22) Date de dépôt: 16.04.2004
(51) Int. Cl.: A63H 33/00, A45C 9/00, A45C 11/36

(54) **Mallette ludique pour enfant destinée à une utilisation dans un véhicule de transport**

(30) Priorité: 17.04.2003 FR 0304844
(71) Demandeur: Jaslet, Eliane, 35135 Chantedie (FR)
(72) Inventeur: Jaslet, Eliane, 35135 Chantedie (FR)

(57) **Abrégé**

L'invention consiste en une mallette ludique pour enfant, elle est destinée à être utilisée essentiellement dans un véhicule de transport.

Le produit est composé de la mallette elle-même et d'un coussin **(1)** qui la ferme comme un couvercle, d'une poignée de transport (**2**) qui sert également à retenir le produit à l'aide de la ceinture de sécurité du véhicule, le tout pouvant être accroché à l'embase de l'appuie-tête des sièges avant grâce à une sangle de suspension quand l'enfant ne s'en sert pas. Le coussin est détachable. Lorsqu'il est attaché, il pivote pour ouvrir ou fermer la mallette. Le côté du coussin qui se rabat sur le support graphique est plastifié.

L'intérieur de la mallette est constitué d'une plaque moulée rigide (**3**) encastrée dans une épaisseur de mousse élastomère. Il comporte un porte-gobelet (**4**), un plumier (**5**) qui permet de ranger d'un côté les crayons, de l'autre les éléments de jeu magnétiques et un espace rangement séparé en 2 zones, dont le couvercle est recouvert d'un support graphique effaçable (**6**).

L'extérieur de la mallette est constitué d'une housse dans laquelle est introduite sur le pourtour une bande de mousse latérale de protection souple et élastique (**7**) légèrement rabattue sur le dessus ; il est flanqué, sur la face opposée au coussin, d'une poche kangourou contenant un pancho-plaid.

## Description

Il s'agit d'une mallette qui permet de rendre autonomes les enfants dans un véhicule de transport. Elle est constituée d'une partie moulée rigide (plaque injectée) **(1)** encastrée dans une épaisseur de mousse élastomère **(2)** et revêtue sur le dessous et sur le pourtour d'un tissu. Elle est pourvue d'au moins une cavité de rangement et, dans un mode préférentiel, elle comporte des cavités qui serviront de plumier **(3)**, rangements **(4)**, et porte-gobelet **(5) (figures 1 et 2).**

Une bande de mousse latérale de protection souple et élastique entoure la partie mousse/plaque, cette bande étant incorporée dans une housse amovible lavable qui vient s'emboîter et adhérer sur le bloc central **(figure 3)**.

Cette bande vient se rabattre sur le dessus de la malette pour constituer un rebord, pouvant être large de 1 à 2 cm, qui forme sur le pourtour un petit surélèvement de 1 cm environ : il permet d'éviter que ne tombent les stylos ou les pions placés sur le dessus quand l'enfant joue **(figures 3 et 6)**.

La housse amovible lavable est munie sur son fond d'une poche kangourou qui permet de ranger un pancho-plaid constitué de 3 pétales de textile. Il peut s'ouvrir et se fermer à volonté selon le serrage désiré, deux des pétales pouvant s'accrocher l'un à l'autre par l'intermédiaire de leurs fibres textiles.

L'une au moins des cavités de rangement comporte un couvercle recouvert d'un support graphique effaçable ; dans un mode préférentiel, deux compartiments de rangement comportent un unique couvercle recouvert d'un support graphique effaçable sur lequel l'enfant peut dessiner et effacer facilement **(4) (figure 1)** et **(figure 6).** Une languette d'ouverture qui vient reposer sur un petit support permet de soulever sans problème les 2 couvercles des plumier et rangements **(figures 4 et 5)**. La partie plumier est séparée en 2 compartiments comportant l'un des stylos feutres pour support effaçable et l'autre des pions qui, comme les fiches de jeux glissées dans les rangements, sont magnétiques, ce qui évite qu'ils ne glissent.

Cette mallette ludique s'ouvre et se ferme grâce à un coussin qui peut pivoter et qui lui sert de couvercle **(figure 6)**. Ce coussin est détachache. En position mallette fermée, une languette fixée au coussin vient se fixer sur une languette fixée à la housse sur l'arrière de la mallette au milieu du côté opposé à la poignée **(figure 7)**. Le coussin a deux fonctions : repos quand l'enfant le place replié sous sa tête **(figure 8)** et fermeture de la mallette quand les 2 languettes sont fixées l'une sur l'autre. Il possède 2 faces recouvertes l'une d'un textile doux **(extérieur : fi gure 9)**, l'autre d'un tissu plastifié **(intérieur : figure 10)** qui ne se salira pas quand l'enfant refermera la mallette sur ses dessins.

La mallette comporte une poignée **(figure 11)** fixée sur le devant de la housse rembourrée par la bande élastique. Celle-ci possède une triple fonction : fixation par l'intermédiaire de la ceinture de sécurité 3 points **(1),** au niveau du ventre de l'enfant **(2),** pour l'empêcher de glisser quand il l'utilise et qu'elle est posée sur ses genoux **(figure 12)**, suspension sur une accroche prévue à cet effet, et bien sûr transport.

La mallette est complétée par un dispositif qui sert à la suspendre quand l'enfant ne s'en sert pas. Ce dispositif comporte une partie circulaire **(1)** enroulée autour de l'embase de l'appuie-tête du siège avant, partie sur laquelle est fixée une languette **(2)** qui se glisse sous la poignée de la mallette et se rabat, constituant ainsi une accroche pour la mallette **(figure 13)**.

## Revendications

1. Mallette ludique pour enfant, notamment pour une utilisation dans un véhicule de transport, constituée d'une plaque rigide moulée pourvue d'au moins une cavité de rangement, solidarisée à un bloc de mousse élastomère dont le pourtour correspond à celui de la plaque, **caractérisée en ce qu'**elle comporte une poignée de transport qui sert de moyen de fixation avec la ceinture de sécurité 3 points d'un véhicule de transport.

2. Mallette ludique selon la revendication 1 **caractérisée en ce qu'**une bande de mousse latérale de protection souple et élastique recouvre le pourtour bloc de mousse/plaque.

3. Mallette ludique selon la revendication 1 ou 2 **caractérisée en ce qu'**elle comporte un couvercle constitué d'un coussin qui pivote pour l'ouvrir ou la fermer.

4. Mallette ludique selon la revendication 2 **caractérisée en ce que** la bande de mousse latérale de protection est incorporée dans le pourtour d'une housse amovible qui se rabat sur le dessus en formant un rebord de 1 à 2 cm de large.

5. Mallette ludique selon la revendication 3 **caractérisée en ce que** le coussin qui la ferme comporte un moyen de fixation au milieu du côté opposé à la poignée et qu'il est détachable.

6. Mallette ludique selon la revendication 3 **caractérisée en ce que** le côté du coussin qui se rabat sur le support graphique est plastifié.

7. Mallette ludique selon l'une quelconque des revendications précédentes **caractérisée en ce qu'**elle dispose d'un complément de système d'accroche fixé sur l'embase du siège avant.

8. Mallette ludique selon revendication 1 **caractérisée en ce que** l'une au moins des cavités de rangement comporte un couvercle recouvert d'un support graphique effaçable.

9. Mallette ludique selon revendication 8 **caractérisée en ce que** le couvercle des cavités de rangement se soulève facilement grâce à une languette venant reposer sur un petit support.
